# EUROPÄISCHE PATENTSCHRIFT

(11) **EP 0 294 549 B1**
(45) Veröffentlichungstag und Bekanntmachung des Hinweises auf die Patenterteilung: **05.12.1990**
(21) Anmeldenummer: 88105197.3
(22) Anmeldetag: 30.03.1988
(51) Int. Cl.: F16K 47/00, G05D 7/00

(54) **Einen Rohrunterbrecher aufweisende Anschlussleitung für eine Entnahmestelle**
Connecting pipe for a bleeding point provided with a pipe interrupter
Tuyau de raccordement pour dispositif de prélèvement avec interrupteur de conduit

(30) Priorität: 25.04.1987 DE 3713878
(43) Veröffentlichungstag der Anmeldung: 14.12.1988
(73) Patentinhaber: Schubert & Salzer Maschinenfabrik Aktiengesellschaft, 85055 Ingolstadt (DE)
(72) Erfinder: Lechermeier, Franz, D-8070 Ingolstadt (DE)

(56) Entgegenhaltungen:
- DE-A- 3 608 621
- DE-B- 1 033 980
- US-A- 3 179 124
- US-A- 3 289 694
- US-A- 4 171 007

## Beschreibung

Die vorliegende Erfindung betrifft eine Anschlußleitung für eine Entnahmestelle, die einen Rohrunterbrecher aufweist, um eine Rückströmung zu vermeiden und die ein Regulierventil aufweist um die Durchflußmenge zu begrenzen.

Gemäß DIN 1988, Teil 4 vom Februar 1985 ist für verschiedene Entnahmestellen und Apparate vorgeschrieben, daß sie durch Rohrunterbrecher gesichert werden. Diese Rohrunterbrecher sind in den zu diesen Entnahmestellen oder Apparaten führenden Anschlußleitungen, in der Regel Rohren, angeordnet. Nach DIN 3266, Teil 1, vom Juli 1986 ist für derartige Rohrunterbrecher mit beweglichem Teil vorgeschrieben, daß die Lufteintrittsöffnungen bei Nulldurchfluß offen sind, wodurch im Rohrinneren der atmosphärische Druck herrscht. Nur dann, wenn der Mediumdruck zuflußseitig größer als abflußseitig ist, gibt der Rohrunterbrecher den Durchfluß frei. Dieser wird durch das Öffnen eines Ventils an einer dem Rohrunterbrecher folgenden Entnahmestelle gesteuert, wobei die Durchflußmenge von der Entnahmestelle abhängt.

Aus der US-A 4 171 007 ist ein einstellbares Drosselventil mit einem in einer Durchflußrichtung wirksamen Rückflußverhinderer bekannt. Bei dieser Vorrichtung ist vorgesehen, daß das Fluid zumindest bei bestimmter Stellung des Regulierventils in beiden Richtungen durch die Vorrichtung strömen kann. Mit dem Regulierventil kann hier die Durchflußmenge durch das Drosselventil in Durchflußrichtung des Rückflußverhinderers teilweise geregelt werden. Wie aus Fig. 1 ersichtlich arbeitet das Drosselventil wie ein Rückflußverhinderer mit einer zugeordneten Bypass-Leitung.

Die Reguliervorrichtung ist nicht in der Lage den Durchfluß des Mediums durch den Rückflußverhinderer ausreichend zu steuern. Im übrigen entspricht der Rückflußverhinderer der US-PS nicht den oben genannten Erfordernissen der DIN 1988 und DIN 3266. Rückflußverhinderer und Regulierventil sind in einem Gehäuse, in Form eines Eckventils derart angeordnet, daß eine komplizierte Vorrichtung mit großem Platzbedarf entsteht. Für Anschlußleitungen, die im Sanitärbereich eingesetzt werden, sind Armaturen erforderlich, die durch ihren konstruktiven Aufbau die Voraussetzung für einen gefälligen und platzsparenden Aufbau ermöglichen.

Aufgabe der vorliegenden Erfindung ist es, eine Anschlußleitung für eine Entnahmestelle mit einem Rohrunterbrecher und einem Regulierventil derart auszubilden, daß diese eine bauliche Einheit bilden und sich dabei ein einfacher und platzsparender Aufbau ergibt.

Diese Aufgabe wird erfindungsgemäß dadurch gelöst, daß das Regulierventil dem"Rohrunterbrecher derart vorgeschaltet ist, daß das Regulierventil und der Rohrunterbrecher eine Einheit bilden, wobei die Gehäuse von Regulierventil und Rohrunterbrecher im wesentlichen den gleichen Durchmesser aufweisen, wobei der Rohrunterbrecher zuflußseitig eine Aufnahme für das Regulierventil aufweist, derart daß das Regulierventil das Trennelement des Rohrunterbrechers in Anlage an dem Rohrunterbrecher hält, und zwischen dem stirnseitigen Ende des Regulierventils und einer Stirnfläche des Rohrunterbrechers eine Dichtung vorgesehen ist. Durch den Wegfall von Verbindungsleitungen zwischen Regulierventil und Rohrunterbrecher und die unmittelbare Hintereinanderschaltung dieser beiden Elemente ist die neue Vorrichtung einfach und platzsparend, so daß sie selbst bei beschränkten Platzverhältnissen Anwendung finden kann. Durch den gleichen Außendurchmesser der beiden Gehäuse und die Anordnung von Rohrunterbrecher und Regulierventil unmittelbar hintereinander entsteht darüber hinaus der Eindruck, als ob in der Leitung ein einziges Element angeordnet wäre. Diese Vorrichtung hat somit ein gefälliges Aussehen, was z.B. bei über Putz angeordneten Vorrichtungen im Sanitärbereich von besonderer Bedeutung ist.

Bei den üblichen Konstruktionen ist der Durchmesser der Zuflußseite eines Rohrunterbrechers größer als der Durchmesser auf seiner Abflußseite. Aus diesem Grunde wird in zweckmäßiger Ausgestaltung des Erfindungsgegenstandes vorgesehen, daß das Regulierventil dem Rohrunterbrecher vorgeschaltet wird, da dann am Übergang von Regulierventil auf Rohrunterbrecher der somit unvermeidbare Durchmessersprung vermieden werden kann.

Vorteilhafterweise beträgt der Durchmesser des Regulierventils maximal das Dreifache des Durchmessers der Anschlußleitung.

Um den notwendigen Durchfluß durch den Rohrunterbrecher zu gewährleisten, ist es erforderlich, daß der Durchmesser seines Gehäuses auf dessen Zuflußseite wesentlich größer ist als der Durchmesser der Anschlußleitung, in welcher der Rohrunterbrecher angeordnet ist. Um ein separates Reduzierstück zwischen Anschlußleitung und einem dem Rohrunterbrecher vorgeschalteten Regulierventil zu vermeiden, ist in vorteilhafter Ausgestaltung der erfindungsgemäßen Vorrichtung vorgesehen, daß das Regulierventil selber als Reduzierstück zwischen Anschlußleitung und Rohrunterbrecher ausgebildet ist.

Zur Erzielung einer kompakten Bauweise ist zweckmäßigerweise vorgesehen, daß der Rohrunterbrecher zuflußseitig ein Innengewinde zur Aufnahme eines Außengewindes des Regulierventils aufweist. Eine solche Ausgestaltung des Erfindungsgegenstandes ermöglicht eine besonders kompakte Bauweise. Hierbei ist es vorteilhaft, wenn der Rohrunterbrecher eine eine Schlauchmembran tragende Stützhülse aufweist und das Regulierventil die Stützhülse mit einer flanschartigen Erweiterung in Anlage an einer Ringschulter des Rohrunterbrechers hält. Auf diese Weise ist das Regulierventil als integrierter Bestandteil des Rohrunterbrechers ausgebildet, so daß die aus Regulierventil und Rohrunterbrecher gebildete Baueinheit besonders platzsparend ist.

Um eine dauerhafte Abdichtung zwischen Regulierventil und Rohrunterbrecher zu gewährleisten, ist in vorteilhafter Ausgestaltung der erfindungsgemäßen Vorrichtung vorgesehen, daß zwischen dem stirnseitigen Ende des Regulierventils und einer Stirnfläche des Rohrunterbrechers eine Ringdichtung vorgesehen ist und der Rohrunterbrecher und das Regulierventil zusammenarbeitende Anschläge aufweisen. Hierdurch wird verhindert, daß die Ringdichtung zwischen Regulierventil und Rohrunterbrecher zu stark gequetscht wird und dadurch ihre Funktion nicht mehr einwandfrei erfüllen kann.

Damit das Regulierventil in seiner Abmessung klein gehalten werden kann und trotzdem auf einfache Weise und ohne die Gefahr einer Beschädigung mit dem Rohrunterbrecher verbunden werden kann, weist vorteilhafterweise das Regulierventil eine zylindrische Außenfläche mit zwei diametral gegenüberliegenden parallelen ebenen Schlüsselflächen auf. Auf diese Weise kann die Verbindung von Regulierventil und Rohrunterbrecher mit Hilfe üblicher Werkzeuge erfolgen.

Aus Gründen der Zugänglichkeit für Werkzeuge und auch der Ästhetik ist es erwünscht, wenn das Regulierventil gegenüber der Leitung eine ganz bestimmte Winkelposition einnimmt. Um diese Position des Regulierventils in einfacher Weise erreichen zu können, ist bevorzugterweise vorgesehen, daß die aus Regulierventil und Rohrunterbrecher gebildete Einheit mittels einer Quetschverbindung mit der Anschlußleitung verbunden ist. Auf diese Weise kann nach Lockerung der Quetschverbindung die Einheit in jede gewünschte Stellung gedreht und anschließend durch Festziehen der Quetschverbindung in dieser Position gesichert werden.

Die erfindungsgemäße Vorrichtung kann in Verbindung mit verschieden ausgebildeten Entnahmestellen und Apparaten Anwendung finden, z.B. in Verbindung mit Kaffeeautomaten oder auch Gläserspüleinrichtungen an Schanktischen usw. Gemäß einer besonders vorteilhaften Anwendung ist die aus Regulierventil und Rohrunterbrecher bestehende Einheit dem Schlauch eine Dusche vorgeschaltet. Auf diese Weise ist der zuflußseitige Teil der Anschlußleitung gegen ein Rücksaugen von Schmutzwasser auch dann gesichert, wenn der Duschkopf im Schmutzwasser liegen bleibt und dann auf der Zuflußseite in der Anschlußleitung ein Unterdruck entsteht.

Prinzipiell kann das Regulierventil verschieden ausgebildet sein. Es ist jedoch aus Gründen der Platzersparnis und auch der Ästhetik erwünscht, daß das Regulierventil keine vorstehenden Teile aufweist. Um dies zu erreichen, ist vorzugsweise vorgesehen, daß das Regulierventil einen Drehschieber aufweist, dessen Drehachse sich quer zur Durchflußrichtung erstreckt.

Für die Stellelemente eines Drehschiebers ist kein Gehäuseoberteil zur Aufnahme der Antriebsspindel eines Ventilkegels erforderlich, so daß auf einen über das Regulierventil-Gehäuse radial nach außen vorragenden Griff verzichtet werden kann. Zu diesem Zweck kann zweckmäßigerweise vorgesehen werden, daß der Drehschieber eine von außerhalb des Gehäuses zugängliche Werkzeugangriffsfläche aufweist. Eine solche Angriffsfläche braucht über das Gehäuse überhaupt nicht oder nur lediglich geringfügig hervorzuragen, da die Werkzeugangriffsflächen auch vertieft in Form eines Schlitzes oder eines anders geformten Hohlprofiles ausgebildet sein können. Zum Schutz der Werkzeugangriffsfläche kann diese durch eine abnehmbare Kappe abgedeckt sein.

Gemäß einer bevorzugten Ausbildung des Erfindungsgegenstandes ist der Drehschieber als Zylinderbolzen ausgebildet, der auf seiner Umfangsfläche im Bereich einer die Zuflußbohrung im Zuflußstutzen mit der Abflußbohrung im Abflußstutzen verbindenden Durchflußbohrung eine sich erweiternde Nut aufweist. Diese Nut verbindet in der Durchflußstellung die Zuflußbohrung mit der Abflußbohrung, wobei die Durchflußmenge von dem geringsten Querschnitt der Nut im Bereich der Durchflußbohrung abhängt. Zweckmäßigerweise ist dabei vorgesehen, daß sich die Nut sowohl in Breite als auch in Tiefe erweitert. Um das Regulierventil auch als Notabstellventil benützen zu können, ist in weiterer zweckmäßiger Ausgestaltung des Erfindungsgegenstandes vorgesehen, daß die beiden Enden der Nut durch eine nutlose Umfangsfläche des Drehschiebers voneinander getrennt sind, wobei diese Umfangsfläche in Umfangsrichtung länger ist als der Durchmesser der vom Drehschieber gesteuerten Durchflußbohrung.

Zur Erzielung einer konstruktiv besonders einfachen Ausführung des Regulierventils ist erfindungsgemäß das Gehäuse des Regulierventils auf seiner der Werkzeugangriffsfläche des Drehschiebers abgewandten Seite geschlossen, während zwischen der sich erweiternden Nut und dem Ende des Drehschiebers mit der Werkzeugangriffsfläche zwischen Gehäuse und Drehschieber eine Ringdichtung vorgesehen ist. Wenn das Gehäuse auf seiner der Werkzeugangriffsfläche abgewandten Seite geschlossen ist, genügt zur Abdichtung diese eine Ringdichtung. Vorzugsweise ist diese in einer Ringnut des Drehschiebers angeordnet. Beim Einführen des Drehschiebers in das Gehäuse des Regulierventils passiert die Ringdichtung nicht die Durchflußbohrung, sondern wird lediglich über eine ununterbrochene zylindrische Fläche geschoben. Dadurch wird eine Beschädigung der Dichtung beim Einführen des Drehschiebers in das Gehäuse vermieden und eine lange Lebensdauer dieser Dichtung erreicht.

Die axiale Sicherung des Drehschiebers kann in verschiedener Weise erfolgen, beispielsweise durch die Reibung zwischen Ringdichtung und Drehschieber. Vorteilhafterweise sind jedoch zwei den Drehschieber in axialer Richtung sichernde Anschläge vorgesehen, wobei diese beiden Anschläge zweckmäßigerweise durch eine zwischen Ringdichtung und Werkzeugangriffsfläche im Drehschieber vorgesehene Ringnut gebildet werden, in welche ein im Gehäuse geführter Stift eingreift. In weiterer Ausgestaltung einer solchen Ausführung erstreckt sich die Ringnut nur über einen Teilbereich des Umfanges des Drehschiebers und legt zusammen mit dem Stift den Stellbereich des Drehschiebers im Regulierventil fest.

Die erfindungsgemäße Vorrichtung ermöglicht die Festlegung eines maximalen Durchflusses unabhängig von einer dem Rohrunterbrecher vorgeschalteten Absperreinrichtung und ist insbesondere für sanitäre Anlagen geeignet, da sie kompakt im Aufbau und ästhetisch im Aussehen ist. Darüber hinaus läßt sie sich auf einfache Weise in Anschlußleitungen einbauen.

Mehrere Ausführungsbeispiele werden nachstehend anhand von Zeichnungen näher erläutert. Es zeigen:
Fig. 1 in der Seitenansicht eine erfindungsgemäß ausgebildete Vorrichtung als Anschluß eines Brauseschlauches;
Fig. 2 im Querschnitt die erfindungsgemäße Anschlußleitung mit einem Regulierventil und einem Rohrunterbrecher;
Fig. 3 und 4 das in Fig. 2 gezeigte, in der Durchflußebene geschnittene Regulierventil in der Absperr- bzw. in der gewünschten Durchflußstellung; und
Fig. 5 das in Fig. 2 gezeigte, im Bereich eines den Drehschieber axial sichernden Anschlages geschnittene Regulierventil.

Das in Fig. 1 dargestellte Ausführungsbeispiel zeigt eine Anschlußleitung, die aus einem Bogenstück 4 und einem Schlauch 40 besteht, an dessen freiem Ende ein nichgezeigter Duschkopf angebracht ist. In dieser aus Bogenstück 4 und Schlauch 40 gebildeten Anschlußleitung sind unmittelbar hintereinander ein Regulierventil 1 und ein Rohrunterbrecher 2 angeordnet.

Wenn bei Gebrauch der Duschkopf in das sich in der nicht gezeigten Duschwanne befindliche Wasser gelegt wird, so besteht die Gefahr, daß Wasser in die Trinkwasserleitung zurücksaugt wird, wenn zuflußseitig ein Unterdruck auftritt. Dies wird durch den zwischen Bogenstück 4 und Schlauch 40 vorgesehenen Rohrunterbrecher 2 verhindert.

Der aus Bogenstück 4 und Schlauch 40 gebildete Anschlußleitung ist ein Absperrventil 3 vorgeschaltet. Mit diesem läßt sich auch der Zufluß zum nichtgezeigten Duschkopf einstellen. Gerade beim Duschen, wenn das Gesicht voll Seife ist und die Augen noch nicht geöffnet werden können, wird das Absperrventil 3 jedoch oftmals nur nach Gefühl betätigt, wobei ein unkontrolliertes Umherspritzen von Wasser nicht vermieden werden kann. Abhilfe schafft hier das dem Rohrunterbrecher 2 vorgeschaltete Reguiierventii 1, da mit diesem die maximale Durchflußmenge eingestellt werden kann. Diese Durchflußmenge wird dabei unabhängig von der durch das Absperrventil 3 freigegebenen Durchflußmenge eingestellt, so daß auch bei voll aufgedrehtem Absperrventil 3 eine übermäßig große Durchflußmenge sicher vermieden wird.

Die aus Regulierventil 1 und Rohrunterbrecher 2 bestehende Einheit läßt sich in einfacher Weise auch von Laien nachträglich zwischen Absperrventil 3 und Schlauch 4 einbauen. Die Bestandteile dieser Einheit, nämlich das Regulierventil 1 und der Rohrunterbrecher 2, besitzen im wesentlichen den gleichen Durchmesser D. Hierdurch und durch die direkte Hintereinanderanordnung gehen das Regulierventil 1 und der Rohrunterbrecher 2 optisch ineinander über und bilden für den Betrachter eine Einheit. Aufgrund dieser Gestaltung ist diese Einheit nicht nur kompakt, sondern auch gefällig im Aussehen, so daß sie sich besonders für sanitäre Einrichtungen wie z.B. Duschen eignet.

Wenn es die gesetzlichen Bestimmungen erlauben und wenn es von den Raumverhältnissen her möglich ist, dann läßt sich die beschriebene Vorrichtung auch im Zusammenhang mit einer an eine Badewannen-Mischbatterie (nicht gezeigt) angeschlossenen Dusche zur Anwendung bringen. In diesem Fall wird die aus Regulierventil 1 und Rohrunterbrecher 2 gebildete Einheit direkt an der Unterseite der Badewannen-Mischbatterie angeordnet, so daß sich diese Einheit am Anfang der durch den Schlauch gebildeten Anschlußleitung befindet.

Die Anwendung ist nicht auf Duschanschlüsse beschränkt, sondern kann auch im Zusammenhang mit anderen Entnahmestellen Anwendung finden. So ist eine aus Regulierventil und Rohrunterbrecher bestehende Vorrichtung auch besonders vorteilhaft im Zusammenhang mit Gläserspüleninrichtungen von Schanktischen oder auch im Zusammenhang mit Kaffeeautomaten. Auch hier wird mit Sicherheit ausgeschlossen, daß verschmutztes Wasser in die Trinkwasserleitung zurückgesaugt werden kann. In beiden Fällen soll auch diese Vorrichtung raumsparend und ästhetisch ausgebildet sein, da die Zuführung des Wassers zur Entnahmestelle über Putz erfolgt, wobei in der Regel auch die Platzverhältnisse sehr beschränkt sind.

Ein Teil einer derartigen Anschlußleitung wird in Fig. 2 gezeigt. Hierbei besteht die Anschlußleitung aus zwei Rohrabschnitten 5 und 50 und weist in Durchflußrichtung P zunächst ein Regulierventil 1 und anschließend einen Rohrunterbrecher 2 auf.

Der Rohrunterbrecher 2 besitzt ein Gehäuse 20 mit einem Zuflußstutzen 200 und einem Abflußstutzen 201. Das Gehäuse 20 besitzt einen zylinderförmigen Innenraum 202, in welchem ein austauschbarer Einsatz 21 gelagert ist. Dieser Einsatz 21 besitzt einen Zuflußstutzen 210, dessen Innenraum mit dem Zuflußstutzen 200 des Gehäuses 10 in steter Verbindung steht. Der Zuflußstutzen 210 des Einsatzes 21 geht in eine Stützhülse 216 über, die an ihrem dem Zuflußstutzen 210 abgewandten Ende durch eine Radialwand 211 verschlossen ist. Die Stützhülse 216 besitzt an ihrem dem Zuflußstutzen 210 zugewandten Ende in ihrer Umfangswand radiale Zuflußöffnungen 212.

Der Zuflußstutzen 210 besitzt eine flanschartige Erweiterung 213. Durch einen Schlitzkäfig 214, der zuflußseitig in einem Klemmring 215 endet, wird eine Schlauchmembran 22 mit ihrem zuflußseitigen Einspannende 220 zwischen dem Klemmring 215 und der flanschartigen Erweiterung 213 des Zuflußstutzens 210 eingespannt, welche zumindest mit ihrem abflußseitigen Ende am Außenumfang der Stützhülse 216 anliegt.

Der Klemmring trägt ringförmig verteilte Stege 217, zwischen denen nicht gezeigte Schlitze ausgebildet sind. Diese Stege werden in radialer Wand durch die Umfangswand des Gehäuses 20 abgestützt, welche im Längenbereich der Stege 217 Offnungen 218 aufweisen.

Das Gehäuse 20 hat im Längenbereich mit den Öffnungen 218 einen gegenüber dem Zuflußstutzen 200 reduzierten Durchmesser und weist in diesem Längenbereich zuflußseitig eine Umfangsnut 219 auf. Diese Umfangsnut 219 dient zur Aufnahme eines Ringsteges 230 einer Glocke 23, die den gesamten Längenbereich des Gehäuses 20 mit den Öffnungen 218 mit radialem Abstand umgibt und auf ihrer dem Ringsteg 230 abgewandten Seite im Abstand von der Gehäuseumfangswand endet, so daß der Innenraum 202 des Gehäuses 20 über die Schlitze zwischen den Stegen 217 und die Öffnungen 218 mit der Atmosphäre in steter Verbindung steht.

Das Gehäuse weist abflußseitig den bereits erwähnten Abflußstutzen 201 auf, an dessen Innenwand die Schlauchmembran 22 zur Anlage gebracht werden kann, wenn das Medium den Rohrunterbrecher 2 durchfließt. Das Medium verläßt den Zuflußstutzen 210 durch die Zuflußöffnungen 212 und fließt zwischen Stützhülse 216 und Schlauchmembran 22 zum Abflußstutzen 201 des Gehäuses 20.

Zur Bildung einer Quetschverbindung mit dem Rohrabschnitt 50 besitzt der Abflußstutzen 201 ein Außengewinde 203, auf welches eine Überwurfmutter 24 aufgeschraubt werden kann. Zur Abdichtung sind in üblicher Weise auf dem Rohrabschnitt 50 ein Konusring 240, eine Zwischenscheibe 241 sowie eine ringförmige Dichtung 242 angelegt, die beim Aufschrauben der Überwurfmutter 24 auf den Abflußstutzen 201 eine dichtende Verbindung zwischen Rohrabschnitt 50 und Rohrunterbrecher 2 herstellen.

Das Regulierventil 1 besitzt ein Gehäuse 10 mit einem Zuflußstutzen 100 und einem Abflußstutzen 101, deren Bohrungen durch eine Durchflußbohrung 102 miteinander verbunden sind. Quer zur Durchflußbohrung 102 erstreckt sich eine weitere Bohrung 103, die an ihrem einen Ende geschlossen ist. In dieser Bohrung 103 befindet sich ein Drehschieber 11, dessen Drehachse 110 sich somit quer zur Durchflußrichtung P erstreckt. Durch Verdrehen des Drehschiebers 11 wird der maximal gewünschte Durchfluß durch den Rohrunterbrecher 2 festgelegt, so daß unabhängig von dem Öffnungsgrad eines auf den Rohrabschnitt 50 folgenden Verbrauchers (nicht gezeigt) niemals eine bestimmte Entnahmemenge überschritten werden kann.

Zur Bildung einer Quetschverbindung mit dem Rohrabschnitt 5 besitzt der Zuflußstutzen 100 des Regulierventils 1 ein Außengewinde 104, auf welches eine Überwurfmutter 14 aufgeschraubt werden kann, wobei auch hier zur Abdichtung wiederum ein Konusring 140, eine Zwischenscheibe 141 sowie eine ringförmige Dichtung 142 vorgesehen sind.

Der Abflußstutzen 101 des Regulierventils 1 besitzt ein Außengewinde 105, mit welchem das Gehäuse 10 in den ein Innengewinde 204 aufweisenden Zuflußstutzen 200 des Gehäuses 20 eingeschraubt werden kann. Zur Abdichtung ist zwischen dem Stirnende des Abflußstutzens 101 des Regulierventils 1 und der Erweiterung 213 des Einsatzes 21 eine Ringdichtung 12 vorgesehen. Um ein übermäßiges Zusammenpressen der Ringdichtung 12 mit Sicherheit auszuschließen und um damit die Lebensdauer dieser Ringdichtung 12 zu erhöhen, bildet das Gehäuse 10 des Regulierventils 1 einen Anschlag 106, welcher mit dem Zuflußstutzen 200 des Rohrunterbrechers 2 als Gegenanschlag zusammenarbeitet.

Wie die Fig. 1 und 2 zeigen, besitzen das Regulierventil 1 und der Rohrunterbrecher 2 im wesentlichen gleich große Außendurchmesser D, wobei dieser Außendurchmesser D des Regulierventils 2 maximal das Dreifache des Durchmessers d der Anschlußleitung betragen soll. Sowohl von der Funktion als auch vom optischen Eindruck her können daher diese beiden Elemente in beliebiger Reihenfolge zueinander angeordnet werden.

Wegen des Einsatzes 21, der in den Rohrunterbrecher 2 eingesetzt werden muß, besitzt der Rohrunterbrecher 2 einen Außendurchmesser, der ein gewisses Maß nicht unterschreiten kann und wesentlich größer als der Durchmesser d der Anschlußleitung (Rohrabschnitte 5, 50 bzw. Bogenstück 4 und/oder Schlauch 40) ist. Für das Regulierventil 1 ist ein derartig großer Durchmesser nicht erforderlich, weshalb in der in den Fig. 1 und 2 gezeigten Ausführung der Rohrunterbrecher 2 zuflußseitig das erwähnte Innengewinde 204 zur Aufnahme des mit einem Außengewinde 105 versehenen Abflußstutzens 101 des Regulierventiles 1 aufweist. Auf diese Weise kann das Regulierventil 2 als Klemmelement für die Stützhülse 216 ausgebildet sein, das die Stützhülse 216 mit ihrer flanschartigen Erweiterung 213 in Anlage an einer Ringschulter (Klemmring 215) des Rohrunterbrechers 2 hält (Fig. 2). Für diesen Zweck erübrigen sich somit separate Elemente, wenn das Regulierventil 1 dem Rohrunterbrecher 2 vorgeschaltet ist.

Um den Einsatz 21 in den Rohrunterbrecher 2 axial einführen zu können, kann auch der Zuflußstutzen 200 des Rohrunterbrechers 2 einen gewissen Wert nicht unterschreiten. Zur Verbindung des Rohrunterbrechers 2 mit dem in Durchflußrichtung P vor ihm angeordneten Rohrabschnitt 5 ist somit ein Reduzierstück erforderlich.

Für das Regulierventil 1 wird ein derartig großer Durchmesser eingangsseitig nicht benötigt, da der Drehschieber 11 quer zur Durchflußrichtung P eingebaut wird. Um auch bei beengten Platzverhältnissen das Regulierventil 1 und den Rohrunterbrecher 2 in der Anschlußleitung unterbringen zu können, ist daher gemäß dem in den Fig. 1 und 2 gezeigten Ausführungsbeispiel vorgesehen, daß der Außendurchmesser des Zuflußstutzens 100 des Regulierventils 1 wesentlich kleiner ist als der Außendurchmesser des Abflußstutzens 101, so daß das Regulierventil 2 ein Reduzierstück zwischen Rohrabschnitt 5 und Rohrunterbrecher 2 bildet.

Um das Regulierventil 1 in seinen Abmessungen klein halten zu können, besitzt das Regulierventil 1 eine zylindrische Außenfläche. Damit das Regulierventil 1 dennoch auf einfache Weise und ohne die Gefahr einer Beschädigung mit dem Rohrunterbrecher 2 verbunden werden kann, sind in dieser zylindrischen Außenfläche diametral gegenüberliegend parallel zueinander zwei Schlüsselflächen 15 (Fig. 1) vorgesehen. In ähnlicher Weise ist gemäß Fig. 1 auch der Rohrunterbrecher nicht mit einem sonst üblichen Sechskantprofil versehen, sondern besitzt in seiner runden Mantelfläche ebenfalls zwei Schlüsselflächen 25. Somit können das Regulierventil 1 und der Rohrunterbrecher 2 auf einfache Weise mit Hilfe üblicher Werkzeuge miteinander verschraubt werden.

Wie aus Fig. 1 ersichtlich ist, wird angestrebt, die Drehachse 110 des Drehschiebers 11 in bestimmter Weise zu orientieren. Da das Regulierventil 1 lediglich die Aufgabe hat, die maximale Menge, die die Anschlußleitung durchfließen darf, festzulegen, wird in der Regel der Drehschieber 11 nach vorgenommener Einstellung der maximalen Durchflußmenge in der Anschlußleitung so gedreht, daß er nicht mehr sichtbar und nicht oder nur schlecht zugänglich ist, um Mißbrauch auszuschließen. Gemäß Fig. 2 ist zu diesem Zweck zuflußseitig und abflußseitig die aus Regulierventil 1 und Rohrunterbrecher 2 bestehende Einheit mit Hilfe von Quetschverbindungen (24, 240, 241, 242 bzw. 14, 140, 141, 142) mit den angrenzenden Rohrabschnitten 5 und 50 verbunden. Bei einer Anwendung im Zusammenhang mit einem Gummi- oder Metallschlauch 40 (siehe Fig. 1) genügt zu diesem Zweck eine einzige (nicht gezeigte) Quetschverbindung zwischen Bogenstück 4 und Regulierventil 1.

Die Anschlußleitung 4, 40, 5, 50 sowie das Regulierventil 1 und der Rohrunterbrecher 2 können im Rahmen der vorliegenden Erfindung in vielfältiger Weise durch Austausch von Merkma len gegen Äquivalente oder durch andere Kombinationen abgewandelt werden. So ist es beispielsweise möglich, daß der Drehschieber 11 geringfügig über den Außenumfang des Gehäuses 10 des Regulierventils 1 hinausragt und zur Betätigung mit einer Kordelung versehen ist. Noch kompakter und unauffälliger wird die Stelleinrichtung für den Drehschieber 11, wenn dieser eine von außerhalb des Gehäuses 10 zugängliche Werkzeugangriffsfläche 111 aufweist. Beispielsweise ist diese in der gezeigten Ausführung als Schlitz für einen Schraubenschlüssel o. dgl. ausgebildet ist. Der Drehschieber überragt zwar beim gezeigten Ausführungsbeispiel geringfügig die Umfangsfläche des Gehäuses 10, doch ist dies nicht unbedingt erforderlich, da das Werkzeug auch anders mit der Werkzeugangriffsfläche 111 zusammenarbeiten kann.

Statt eines Schlitzes kann als Werkzeugangriffsfläche 111 auch ein Steg oder ein Mehrkantprofil (z.B. Dreikant-, Vierkant- oder Sechskantprofil) vorgesehen sein, wobei dieses wahlweise über die Stirnfläche des Drehschiebers 11 vorragen oder auch als Hohlprofil ausgebildet sein kann.

Zum Schutz der Werkzeugangriffsfläche 111 weist das gezeigte Gehäuse 10 eine Ringnut 107 auf, in welcher eine Kappe 16 durch eine Schnappverbindung o. dgl. abnehmbar gelagert ist, so daß die Werkzeugangriffsfläche 111 bei eingesetzter Kappe 16 nach außen hin abgedeckt ist.

Der Drehschieber 11 kann prinzipiell ebenfalls in verschiedener Weise ausgebildet sein, beispielsweise als Bohrung, welche durch Verdrehen des Drehschiebers 11 in Flucht zur Bohrung 102 gebracht oder quer hierzu verstellt werden kann. Hierdurch ist eine Regulierung des Durchflusses von Null bis zu einer Maximalmenge möglich.

Um eine noch feinere Regulierung zu ermöglichen, ist bei dem in den Fig. 2 bis 4 gezeigten Ausführungsbeispiel der Drehschieber 11 als Zylinderbolzen ausgebildet, der im Bereich der Durchflußbohrung 102 auf seiner Umfangsfläche eine sich erweiternde Nut 112 aufweist. Je nach den gegebenen Platzverhältnissen kann es ausreichend sein, wenn sich die Nut 112 lediglich in ihrer Breite erweitert. Bei den gezeigten knappen Platzverhältnissen ist jedoch vorgesehen, daß sich die Nut 112 sowohl in der Breite als auch in der Tiefe erweitert. Hierdurch ist auch bei sehr knappen Platzverhältnissen eine genaue Steuerung möglich.

Der Drehschieber 11 kann in einfacher Weise als Spritzteil aus Metall oder Kunststoff o. dgl. hergestellt werden.

Gemäß dem gezeigten Ausführungsbeispiel ist zwischen den beiden Enden der Nut 112 eine nutlose Umfangsfläche 113 vorgesehen, welche die beiden Enden der Nut 112 voneinander trennt. Diese Umfangsfläche 113 ist in Umfangsrichtung des Drehschiebers 11 länger als der Durchmesser der Durchflußbohrung 102. Hierdurch ist es möglich, den Durchfluß durch die Durchflußbohrung 102 restlos zu verschließen (siehe Fig. 3), so daß z.B. bei Austausch der Schlauchmembran 22 im Rohrunterbrecher 2 das Regulierventil 1 auch als Hilfs-Absperrventil dienen kann.

Fig. 4 zeigt den Drehschieber 11 in seiner anderen Extremstellung, in welcher er einen maximalen Durchfluß durch das Regulierventil 2 ermöglicht.

Zwischen der Nut 112 und dem Ende des Drehschiebers 11 mit der Werkzeugangriffsfläche 111 besitzt der Drehschieber 11 eine Umfangsnut 114, in welcher eine Ringdichtung 115 gelagert ist. Durch diese Ringdichtung 115 wird das Innere des Gehäuses 10 nach außen hin abgedichtet. Da sich diese Ringdichtung 115 zwischen der Außenwand des Gehäuses 10 und der Durchflußbohrung 102 befindet, muß die Ringdichtung 115 beim Einführen des Drehschiebers 11 in das Gehäuse 10 nicht über diese Durchflußbohrung 102 hinweggeschoben werden, so daß sie beim Einführen des Drehschiebers 11 in das Gehäuse 10 auch keiner besonders großen Belastung unterworfen ist, wie dies der Fall wäre, wenn diese Ringdichtung 115 beim Einführen des Drehschiebers 11 die Durchflußbohrung 102 passieren müßte. Aus diesem Grunde ist die Bohrung 103 im gezeigten Ausführungsbeispiel auf der der Werkzeugangriffsfläche 111 abgewandten Seite geschlossen, obwohl es prinzipiell zwar möglich ist, beidseitig von der Bohrung 102 für den Drehschieber 11 Ringdichtungen vorzusehen. Auf diese Weise kann auf ein besonders sorgfältiges Entgraten der Durchflußbohrung 102 verzichtet werden.

Wenn lediglich eine einzige Ringdichtung 115 zwischen Durchflußbohrung 102 und Außenwand des Gehäuses 10 vorgesehen ist, so besteht die Gefahr, daß Wasser in das stirnseitige Ende der Bohrung 103 gelangt und in axialer Richtung einen Druck auf den Drehschieber 11 ausübt. Aus diesem Grunde ist vorgesehen, daß der Drehschieber 11 in axialer Richtung gesichert wird. Hierzu können in geeigneter Weise zwei beliebige Anschläge (nicht gezeigt) vorgesehen werden, die den Drehschieber 11 in beiden Richtungen axial sichern.

In der gezeigten Ausführung erfolgt die axiale Sicherung des Drehschiebers 11 mit Hilfe eines Stiftes (Fig. 5), der in das Gehäuse 10 so eingeführt wird, daß der tangential zum Drehschieber 11 geführt wird und sich im Eingriff mit einer im Drehschieber 11 vorgesehenen Ringnut 116 befindet. Dabei ist die Ringnut 116 zwischen der Ringdichtung 115 und dem Ende des Drehschiebers 11 mit der Werkzeugangriffsfläche 111 vorgesehen. Dieser Stift 13 erfüllt somit zusammen mit der Ringnut 116 die Aufgabe von zwei in entgegengesetzten Richtungen mit dem Drehschieber 11 zusammenarbeitenden Anschlägen.

Da sich die Führungsbohrung für den Stift 13 außerhalb des Durchflußbereiches des Regulierventils 1 befindet, kann sie im Bereich der Bohrung 103 so entgratet werden, daß die Ringdichtung 115 ohne Beschädigungsgefahr über diese Führungsbohrung hinweggeschoben werden kann.

Gemäß Fig. 5 erstreckt sich die Ringnut 116 lediglich über einen Teil des Umfanges des Drehschiebers 11, so daß die Enden der Ringnut 116 einen Drehanschlag für den Stift 13 bilden und somit den Stellbereich des Drehschiebers 11 festlegen.

## Patentansprüche

1. Einen Rohrunterbrecher aufweisende Anschlußleitung für eine Entnahmestelle, dadurch gekennzeichnet, daß dem Rohrunterbrecher (2) ein Regulierventil (1) zugeordnet ist und der Rohrunterbrecher (2) und das Regulierventil (1) unmittelbar hintereinander angeordnet sind, wobei die Gehäuse (10, 20) von Regulierventil (1) und Rohrunterbrecher (2) im wesentlichen den gleichen Durchmesser (D) aufweisen.

2. Vorrichtung nach Anspruch 1, dadurch gekennzeichnet, daß das Regulierventil (1) dem Rohrunterbrecher (2) vorgeschaltet ist.

3. Vorrichtung nach Anspruch 1 oder 2, dadurch gekennzeichnet, daß der Durchmesser (D) des Regulierventils (1) maximal das Dreifache des Durchmessers (d) der Anschlußleitung (4, 40, 5, 50) beträgt.

4. Vorrichtung nach einem oder mehreren der Ansprüche 1 bis 3, dadurch gekennzeichnet, daß das Regulierventil (1) als Reduzierstück zwischen Anschlußleitung (5) und Rohrunterbrecher (2) ausgebildet ist.

5. Vorrichtung nach einem oder mehreren der Ansprüche 1 bis 4, dadurch gekennzeichnet, daß der Rohrunterbrecher (2) zuflußseitig eine Innengewinde (204) zur Aufnahme eines Außengewindes (105) des Regulierventils (1) aufweist.

6. Vorrichtung nach Anspruch 5, dadurch gekennzeichnet, daß der Rohrunterbrecher (2) eine eine Schlauchmembran (22) tragende Stützhülse (216) aufweist und das Regulierventil (1) die Stützhülse (216) mit einer flanschartigen Erweiterung (213) in Anlage an einer Ringschulter (215) des Rohrunterbrechers (2) hält.

7. Vorrichtung nach Anspruch 5 oder 6, dadurch gekennzeichnet, daß zwischen dem stirnseitigen Ende des Regulierventils (1) und einer Stirnfläche des Rohrunterbrechers (2) eine Ringdichtung (12) vorgesehen ist und der Rohrunterbrecher (2) und das Regulierventil (1) zusammenarbeitende Anschläge (106, 200) aufweisen.

8. Vorrichtung nach einem oder mehreren der Ansprüche 1 bis 7, dadurch gekennzeichnet, daß das Regulierventil (1) eine zylindrische Außenfläche mit zwei diametral gegenüberliegenden parallelen ebenen Schlüsselflächen (15) aufweist.

9. Vorrichtung nach einem oder mehreren der Ansprüche 1 bis 8, dadurch gekennzeichnet, daß die aus Regulierventil (1) und Rohrunterbrecher (2) gebildete Einheit mittels einer Quetschverbindung (14, 140,141,142; 24, 240, 241, 242) mit der Anschlußleitung (5, 50) verbunden ist.

10. Vorrichtung nach einem oder mehreren der Ansprüche 1 bis 9, dadurch gekennzeichnet, daß die aus Regulierventil (1) und Rohrunterbrecher (2) bestehende Einheit dem Schlauch (40) einer Dusche vorgeschaltet ist.

11. Vorrichtung nach einem oder mehreren der Ansprüche 1 bis 10, dadurch gekennzeichnet, daß das Regulierventil (1) einen Drehschieber (11) aufweist, dessen Drehachse (110) sich quer zur Durchflußrichtung (P) erstreckt.

12. Vorrichtung nach Anspruch 11, dadurch gekennzeichnet, daß der Drehschieber (11) eine von außerhalb des Gehäuses (10) des Regulierventils (1) zugängliche Werkzeugangriffsfläche (111) aufweist.

13. Vorrichtung nach Anspruch 12, dadurch gekennzeichnet, daß die Werkzeugangriffsfläche (111) durch eine abnehmbare Kappe (16) abgedeckt ist.

14. Vorrichtung nach einem oder mehreren der Ansprüche 11 bis 13, dadurch gekennzeichnet, daß der Drehschieber (11) als Zylinderbolzen ausgebildet ist, der auf seiner Umfangsfläche im Bereich einer die Zufluß- mit der Abflußbohrung verbindenden Durchflußbohrung (102) eine sich erweiternde Nut (112) aufweist.

15. Vorrichtung nach Anspruch 14, dadurch gekennzeichnet, daß sich die Nut (112) in Breite und Tiefe erweitert.

16. Vorrichtung nach Anspruch 14 oder 15, dadurch gekennzeichnet, daß die beiden Enden der Nut (112) durch eine nutlose Umfangsfläche (113) des Drehschiebers (11) voneinander getrennt sind, wobei diese Umfangsfläche (113) in Umfangsrichtung länger ist als der Durchmesser der vom Drehschieber (11) gesteuerten Durchflußbohrung (102).

17. Vorrichtung nach einem oder mehreren der Ansprüche 11 bis 16, dadurch gekennzeichnet, daß das Gehäuse (10) des Regulierventils (1) auf seiner der Werkzeugangriffsfläche (111) abgewandten Seite geschlossen ist und zwischen der sich erweiternden Nut (112) und dem Ende des Drehschiebers (11) mit der Werkzeugangriffsfläche (111) zwischen Gehäuse (10) und Drehschieber (11) eine Ringdichtung (115) vorgesehen ist.

18. Vorrichtung nach Anspruch 17, gekennzeichnet durch zwei den Drehschieber (11) in axialer Richtung sichernde Anschläge.

19. Vorrichtung nach Anspruch 18, dadurch gekennzeichnet, daß die beiden Anschläge des Drehschiebers (11) durch eine zwischen Ringdichtung (115) und Werkzeugangriffsfläche (111) im Drehschieber (11) vorgesehene Ringnut (116) gebildet werden, in welche ein im Gehäuse (10) geführter Stift (13) eingreift.

20. Vorrichtung nach Anspruch 19, dadurch gekennzeichnet, daß die Ringnut (116) sich nur über einen Teilbereich des Umfanges des Drehschiebers (11) erstreckt und zusammen mit dem Stift (13) den Stellbereich festlegt.

## Claims

1. A connecting pipe for a tapping point comprising a pipe interrupter (2) to prevent a return flow and comprising a regulating valve (1) to restrict the rate of flow, characterised in that the regulating valve (1) is connected in series with the pipe interrupter (2) in such manner that the regulating valve (1) and the pipe interrupter (2) form one unit, where the housings (10, 20) of the regulating valve (1) and the pipe interrupter (2) fundamentally possess the same diameter (D), where at the inflow end the pipe interrupter (2) comprises a receiver for the regulating valve (1) in such manner that the regulating valve (1) maintains the separating element (22, 216) of the pipe interrupter (2) in contact with the pipe interrupter (2), and a seal (12) is provided between the front end of the regulating valve (1) and an end face of the pipe interrupter (2).

2. A connecting pipe as claimed in Claim 1, characterised in that the diameter (D) of the regulating valve (1) amounts at the maximum to three times the diameter (d) of the connecting pipe (4, 40, 5, 50).

3. A connecting pipe as claimed in one or more of Claims 1 to 2, characterised in that the regulating valve (1) is In the form of a reducing valve between the connecting pipe (5) and the pipe interrupter (2).

4. A connecting pipe as claimed in one or more of Claims 1 to 3, characterised in that at the inflow end the pipe interrupter (2) comprises an internal thread (204) which receives an external thread (105) of the regulating valve (1).

5. A device as claimed in Claim 4, characterised in that the separating element of the pipe interrupter (2) is in the form of a hose membrane (22) and a supporting sleeve (216) which bears the hose membrane (22), and the regulating valve (1) maintains the supporting sleeve (216), with a flange-like extension (213), in contact with an annular shoulder (215) of the pipe interrupter (2).

6. A connecting pipe as claimed in Claim 4 or 5, characterised in that an annular seal (12) is arranged between the front end of the regulating valve (1) and an end face of the pipe interrupter (2), and the pipe interrupter (2) and the regulating valve (1) are provided with co-operating stops (106, 200).

7. A connecting pipe as claimed in one or more of Claims 1 to 6, characterised in that the regulating valve (1) comprises a cylindrical outer surface with two parallel, flat, key surfaces arranged diametrically opposite one another.

8. A connecting pipe as claimed in one or more of Claims 1 to 7, characterised in that the unit formed by the regulating valve (1) and the pipe interrupter (2) is connected by a compression joint (14, 140, 141, 142; 24, 240, 241, 242) to the connecting pipe (5, 50).

9. A connecting pipe as claimed in one or more of Claims 1 to 8, characterised in that the unit formed by the regulating valve (1) and the pipe interrupter (2) is connected in series with the hose (40) of a shower.

10. A connecting pipe as claimed in one or more of Claims 1 to 9, characterised in that the regulating valve (1) comprises a rotary valve (11), the axis of rotation (110) of which extends transversely to the direction of flow (P).

11. A connecting pipe as claimed in Claim 10, characterised in that the rotary valve (11) comprises a tool working surface (111) which is accessible from the exterior of the housing (10) of the regulating valve (1).

12. A connecting pipe as claimed in Claim 11, characterised in that the tool working surface (111) is covered by a removable cap (16).

13. A connecting pipe as claimed in one or more of Claims 10 to 12, characterised in that the rotary valve (11) is in the form of a cylindrical pin which, on its peripheral surface, in the region of a through-bore (102) which connects the inflow bore to the outflow bore, contains an expanding groove (112).

14. A connecting pipe as claimed in Claim 13, characterised in that the groove (112) expands in breadth and depth.

15. A connecting pipe as claimed in Claim 13 or 14, characterised in that the two ends of the groove (112) are separated from one another by an un- grooved peripheral surface (113) of the rotary valve (11), where this peripheral surface (113) is longer in the peripheral direction than the diameter of the through-bore (102) which is controlled by the rotary valve (11).

16. A connecting pipe as claimed in one or more of Claims 10 to 15, characterised in that the housing (10) of the regulating valve (1) is closed on its side facing away from the tool working surface (111) and an annular seal (115) is arranged between the expanding groove (112) and the end of the rotary valve (11) which comprises the tool working surface (111), between the housing (10) and the rotary valve (11).

17. A connecting pipe as claimed in Claim 16, characterised by two stops which secure the rotary valve (11) in the axial direction.

18. A connecting pipe as claimed in Claim 17, characterised in that the two stops of the rotary valve (11) are formed by an annular groove (116), which is arranged in the rotary valve (11) between the annular seal (115) and the tool working surface (111) and into which a pin (13), guided in the housing (10), engages.

19. A connecting pipe as claimed in Claim 18, characterised in that the annular groove (116) extends only over a sub-section of the periphery of the rotary valve (11) and, together with the pin (13), defines the adjustment range.

## Revendications

1. Canalisation de raccordement à un poste de prélèvement, qui présente un interrupteur (2) de conduit pour éviter un courant de retour ou reflue- ment et qui présente une soupape (1) régulatrice afin de limiter le débit, canalisation caractérisée en ce que la soupape (1) régulatrice est montée en amont de l'interrupteur (2) de conduit, de telle sorte que la soupape (1) régulatrice et l'interrupteur (2) de conduit constituent une unité, en ce que les corps (10, 20) de la soupape (1) régulatrice et de l'interrupteur (2) de conduit présentent essentiellement le même diamètre (D), en ce que l'interrupteur (2) de conduit présente un logement, du côté afflux, pour la soupape (1) régulatrice de telle sorte que la soupape (1) maintient l'organe (22, 216) à rôle de séparation de l'interrupteur (2) appuyé contre l'interrupteur (2) et en ce qu'il est prévu un joint (12) d'étanchéité entre l'extrémité du côté frontal de la soupape (1) régulatrice et une face frontale de l'interrupteur (2) de conduit.

2. Canalisation de raccordement selon la revendication 1, caractérisée en ce que le diamètre (D) de la soupape (1) régulatrice représente au maximum trois fois le diamètre (d) de la canalisation (4, 40, 5, 50) de raccordement.

3. Canalisation de raccordement selon l'une ou plusieurs des revendications 1 à 2, caractérisée en ce que la soupape (1) régulatrice constitue un raccord réducteur entre la canalisation (5) de raccordement et l'interrupteur (2) de conduit.

4. Canalisation de raccordement selon l'une ou plusieurs des revendications 1 à 3, caractérisée en ce que l'interrupteur (2) de conduit présente, du côté afflux, un filetage intérieur (204) destiné à la réception d'un filetage extérieur (105) de la soupape (1) régulatrice.

5. Dispositif selon la revendication 4, caractérisé en ce que l'organe à role de séparation de l'interrupteur (2) de conduit est constitué par une membrane tubulaire (22) et par un manchon (216) d'appui portant la membrane tubulaire (22); et en ce que la soupape (1) régulatrice maintient, au moyen d'un élargissement (213) en forme de bride, le manchon (216) appuyé sur un épaulement (215) circulaire de l'interrupteur (2) de conduit.

6. Canalisation de raccordement selon la revendication 4 ou 5, caractérisée en ce qu'il est prévu, entre l'extrémité du coté frontal de la soupape (1) régulatrice et une face frontale de l'interrupteur (2) de conduit, un joint annulaire (12) d'étanchéité, et en ce que l'interrupteur (2) de conduit et la soupape (1) régulatrice présentent des butées (106, 200) associées.

7. Canalisation de raccordement selon l'une ou plusieurs des revendications 1 à 6, caractérisée en ce que la soupape (1) régulatrice présente une surface extérieure cylindrique avec deux surfaces (15) planes et parallèles pour une clé, qui sont diamétralement opposées.

8. Canalisation de raccordement selon l'une ou plusieurs des revendications 1 à 7, caractérisée en ce que l'unité constituée par la soupape (1) régulatrice et l'interrupteur (2) de conduit est reliée à la canalisation (5, 50) de raccordement au moyen d'un assemblage serti (14, 140, 141, 142 ; 24, 240, 241, 242).

9. Canalisation de raccordement selon l'une ou plui sieurs des revendications 1 à 8, caractérisée en ce que l'unité constituée par la soupape (1) régulatrice et par l'interrupteur (2) de conduit est montée en amont du tuyau souple (40) d'une douche.

10. Canalisation de raccordement selon l'une ou plusieurs des revendications 1 à 5, caractérisée en ce que la soupape (1) régulatrice présente un tiroir rotatif (11 dont l'axe (110) de rotation s'étend transversalement à la direction (P) de l'écoulement du liquide passant par cette soupape.

11. Canalisation de raccordement selon la revendication 10, caractérisée en ce que le tiroir rotatif (11) présente une surface (111) d'application d'outils accessible depuis l'extérieur du corps (10) de la soupape (1).

12. Canalisation de raccordement selon la revendication 11, caractérisée en ce que la surface (111) d'application d'outils est recouverte d'un chapeau (16) déposable.

13. Canalisation de raccordement selon l'une ou plusieurs des revendications 10 à 12, caractérisée en ce que le tiroir rotatif (11) est constitué par une pièce cylindrique, qui présente sur sa surface de pourtour une gorge (112) allant en s'élargissant dans la région d'un alésage (102) de passage reliant les alésages d'afflux et d'écoulement.

14. Canalisation de raccordement selon la revendication 13, caractérisée en ce que la gorge (112) s'élargit en largeur et en profondeur.

15. Canalisation de raccordement selon la revendication 13 ou 14, caractérisée en ce que les deux extrémités de la gorge (112) sont séparées l'une de l'autre par une surface (113) de pourtour sans rainure du tiroir rotatif (11), et en ce que cette surface (113) est en direction périphérique plus longue que le diamètre de l'alésage (102) commandé par le tiroir rotatif (11).

16. Canalisation de raccordement selon l'une ou plusieurs des revendications 10 à 15, caractérisée en ce que le corps (10) de la soupape (1) régulatrice est fermé sur la face opposée à la face (111) d'application d'outils, et en ce qu'il est prévu un joint (115) annulaire d'étanchéité entre la gorge (112) allant en s'élargissant et l'extrémité du tiroir rotatif (11) pourvu de la face (111) d'application d'outils entre le corps (10) et le tiroir rotatif (11).

17. Canalisation de raccordement selon la revendication 16, caractérisée par la présence de deux butées arretant en direction axiale le tiroir rotatif (11 ).

18. Canalisation de raccordement selon la reven- dicaition 17, caractérisée en ce que les deux butées du tiroir rotatif (11) sont constituées par une rainure circulaire (116) prévue sur le tiroir (11) entre le joint annulaire (115) et la face (111) pour application d'outils, rainure qui est en prise avec une cheville (13) guidée dans le corps (10).

19. Canalisation de raccordement selon la revendication 18, caractérisée en ce que la rainure circulaire (116) ne s'étend que sur un secteur partiel du pourtour du tiroir rotatif (11) et détermine, conjointement avec la cheville (13), le secteur ou domaine de réglage.
